# EUROPÄISCHE PATENTSCHRIFT

(11) **EP 3 107 689 B1**
(45) Veröffentlichungstag und Bekanntmachung des Hinweises auf die Patenterteilung: **14.08.2019**
(21) Anmeldenummer: 14705355.7
(22) Anmeldetag: 19.02.2014
(51) Int. Cl.: B24C 3/04

(54) **DÜSENKOPF**
NOZZLE HEAD
TÊTE DE GICLEUR

(43) Veröffentlichungstag der Anmeldung: 28.12.2016
(73) Patentinhaber: ANT Applied New Technologies AG, 23560 Lübeck (DE)
(72) Erfinder: LINDE, Marco, 23562 Lübeck (DE)
(74) Vertreter: Patentanwälte Vollmann Hemmer Lindfeld Partnerschaft mbB
(86) Internationale Anmeldenummer: PCT/EP2014/053259
(87) Internationale Veröffentlichungsnummer: WO 2015/124182

(56) Entgegenhaltungen:
- EP-A1- 2 308 645
- EP-B1- 1 820 604
- WO-A1-2008/128303
- US-A1- 2002 109 017
- US-B1- 6 422 480

## Beschreibung

Die Erfindung betrifft eine Vorrichtung zum Wasser-Abrasiv-Suspensions-Schneiden mit einem Düsenkopf zum Ausbringen einer Suspension bestehend aus Fluid und festen Partikeln, gemäß dem Oberbegriff des Anspruchs 1.

Derartige Anlagen zum Wasserstrahlschneiden werden beispielsweise zum Bohren mittels Wasserstrahl eingesetzt.
Bei diesen Verfahren wird das zu bearbeitende Material durch einen Hochdruckwasserstrahl unter Zusatz von Abrasivmittel bearbeitet. Vorteilhaft bei dieser Art der Bearbeitung ist, dass nahezu alle Materialien bearbeitbar sind und dass sich das Schneidgut dabei kaum erwärmt.
Zur Erhöhung der Schneid- oder Bohrleistung oder auch der Bearbeitungsqualität, insbesondere bei besonders harten Materialien, ist es im Stand der Technik bekannt, einen Wasser-Abrasiv-Strahl zu verwenden, welchem ein Schneidmittel, ein sogenanntes Abrasivmittel (z. B. Granatsand, Glas, Schlacke, Olivine, Korund, o.ä.) zugesetzt wird. Dazu wird beim Wasser-Abrasiv-Suspensions-Schneiden eine Suspension aus Wasser und Abrasivmittel gebildet, welche unter hohem Druck aus einer Düse ausgebracht wird.
Neben derartigen Vorrichtungen zum Wasser-Abrasiv-Suspensions-Schneiden gibt es im Stand der Technik auch Wasser-Abrasiv-Injektions-Bearbeitungssysteme, bei welchen lediglich das Wasser unter Hochdruck gesetzt wird und ein Abrasivmittel erst unmittelbar an der Austrittsdüse zugemsicht wird. Derartige Anlagen haben geringere Schneidleistungen als Suspensions-Schneidanlagen. Derartige Injektions-Anlagen zur Oberflächenbearbeitung sind beispielsweise aus EP 2 308 645 A1, US 6,422,480 B1, WO 2008/128303 A1 sowie US 2002/0109017 A1 bekannt. Die vorliegende Erfindung betrifft jedoch eine Suspensions-Schneidanlage.
Ein Düsenkopf zum Ausbringen einer Suspension, welche ein Fluid sowie ein Abrasivmittel umfasst, ist beispielsweise aus EP 1 820 604 B1 bekannt. Der Düsenkopf weist zumindest eine feststehend angeordnete Düse mit einer Austrittsöffnung auf, durch welche die Flüssigkeit ins Freie ausgegeben wird. Damit dies möglichst definiert geschieht, um also ein gewünschtes Schneid- oder Abtragsergebnis zu erzielen, ist stromaufwärts der zumindest einen Düse ein Strömungsführungselement angeordnet. Dieses Strömungsführungselement ist im Strömungsweg der der Düse zugeführten Flüssigkeit vor der Düse und deren Austrittsöffnung angeordnet, sodass die Flüssigkeit zunächst das Strömungsführungselement passieren muss, bevor sie die Düse und die Austrittsöffnung erreicht. Das Strömungsführungselement ist derart ausgebildet und angeordnet, dass es die auszubringende Flüssigkeit stromabwärts der Düse um die Längsachse des Strömungswegs in Rotation versetzt.

Diese Rotation der Flüssigkeit führt zum Einen zu einer Strahlaufweitung der Flüssigkeit nach dem Austritt aus der Düse, sodass die Flüssigkeit kegelförmig aus der Düse austritt und im Abstand zu der Austrittsöffnung stromabwärts der Düse ein Durchmesser der Flüssigkeitsströmung erreicht wird, welcher größer als der Durchmesser der Austrittsöffnung ist. Zum anderen wird durch die rotierende Flüssigkeitsströmung, welche aus der Düse austritt, die Abtragsleistung verbessert.

Vor diesem Hintergrund ist es eine Aufgabe der vorliegenden Erfindung, eine Vorrichtung zum Wasser-Abrasiv-Suspensions-Schneiden mit einem Düsenkopf zum Ausbringen einer Suspension aus einem Fluid und einem Abrasivmittel bereitzustellen, mittels welchem die oben beschriebenen Effekte noch weiter verbessert werden.

Diese Aufgabe wird durch eine Vorrichtung zum Wasser-Abrasiv-Suspensions-Schneiden mit den Merkmalen gemäß Anspruch 1 gelöst. Bevorzugte Ausführungsformen ergeben sich aus den abhängigen Ansprüchen, der nachfolgenden Beschreibung und den Figuren.

Die erfindungsgemäße Vorrichtung zum Wasser-Abrasiv-Suspensions-Schneiden weist eine Hochdruckpumpe auf, welche ein Fluid, insbesondere Wasser auf einen ausreichend hohen Druck bringt, sowie einen Düsenkopf zum Ausbringen einer Suspension bestehend aus Fluid und Abrasivmittel. Das unter Druck stehende Fluid kann nachfolgend der Hochdruckpumpe beispielsweise durch einen Abrasivmittelbehälter geleitet werden, in welchem es mit dem Abrasivmittel zur Ausbildung der Suspension vermischt wird. Weiter wird es dann dem Düsenkopf zugeführt.
Der Düsenkopf zum Ausbringen einer Suspension bestehend aus Fluid und Abrasivmittel, weist zumindest eine Düse auf, welche zumindest eine Austrittsöffnung zum Austritt des Fluids bzw. der Flüssigkeit aufweist,, wobei der Düsenkopf zur Bewegung entlang einer Vorschubachse ausgestaltet ist. Ferner weist der Düsenkopf zumindest eine erste Antriebsvorrichtung auf, durch welche der Düsenkopf um eine erste Achse drehbar ist, die bevorzugt parallel zur Vorschubachse verläuft. Dadurch, dass der Düsenkopf selbst in Rotation um eine Achse, insbesondere parallel zur Vorschubachse oder in der Vorschubachse versetzt wird, kann ein höherer Materialabtrag und die Bearbeitung einer größeren Fläche realisiert werden.

Als auszubringendes Fluid kann nicht nur Wasser sondern auch eine andere geeignete Flüssigkeit verwendet werden. So kann die Flüssigkeit beispielsweise in ihrer Viskosität an den Umgebungsdruck, insbesondere beim Einsatz unter Wasser angepasst werden. Als Abrasivmittel können geeignete Stoffe, wie beispielsweise Granatsand, Glas, Schlacke, Olivine, Korund, o.ä. eingesetzt werden.

Die erste Achse verläuft vorzugsweise parallel zur Längsachse des Düsenkopfes, wobei die Längsachse diejenige Achse ist, in deren Richtung die Strömung durch den Düsenkopf erfolgt. Bevorzugt ist diese Längsachse die Mittelachse des Düsenkopfes und entspricht weiter bevorzugt der Vorschubachse, entlang derer der Düsenkopf beispielsweise beim Ausbilden einer Bohrung vorgeschoben wird.

Weiterhin kann vorzugsweise stromaufwärts der zumindest einen Düse zumindest ein Strömungsführungselement derart angeordnet sein, dass die auszubringende Flüssigkeit stromaufwärts der Düse in Rotation versetzt wird. Hierdurch kann, wie bereits beschrieben, eine kegelförmige Strahlaufweitung erzielt werden, welche ein Abtragen von Material auf besonders effektive Weise ermöglicht. Insbesondere bewegt sich das aus der Düse in der Suspension austretende Abrasivmittel auf einer Kreisbahn.

Als Strömungsführungselement kann insbesondere ein wendel- bzw. schneckenförmiger Strömungsweg eingesetzt werden. Dabei kann die den Strömungsweg definierende Schnecke insbesondere auch mehrgängig, beispielsweise dreigängig ausgebildet sein. Eine Wendel- oder Schneckenstruktur kann als Einsatz oder beispielsweise als wendeiförmige Bahn am Innenumfang eines Strömungskanals oder am Außenumfang einer Mittelwand eines ringförmigen Strömungskanals ausgebildet sein.

Gemäß einer bevorzugten Ausführungsform fällt die erste Achse mit der Längs- oder Vorschubachse zusammen, sodass der Düsenkopf bei der Bearbeitung eines Materials, z. B. beim Durchtrennen eines Metalls oder beim Ausführen einer Bohrung, eine um seine Längsachse herum konzentrische Rotation ausführt.

Alternativ kann die erste Achse auch beabstandet von der Längs- oder Vorschubachse angeordnet sein. Hierdurch kann eine Vergrößerung des Bearbeitungsquerschnitts erzielt werden. Der Düsenkopf kann dabei entweder eine konzentrische kreisrunde Bewegung oder aber eine exzentrische Bewegung ausführen. So kann beispielsweise die Längsachse des Düsenkopfes mit dem Düsenkopf auf einer Kreisbahn um die erste Achse herum rotieren. Dabei erfolgt dann der Vorschub vorzugsweise entlang einer Vorschubachse, welche sich in Richtung der ersten Achse erstreckt. Wenn die erste Achse beabstandet, insbesondere normal bzw. parallel beabstandet zu der Vorschubachse liegt, rotiert der Düsenkopf um eine nicht mit der Vorschubachse zusammenfallende Achse, z. B. um seine zu der Vorschubachse versetzte Längsachse.

Bevorzugt verläuft die erste Achse parallel zu der Längsachse und/oder der Vorschubachse des Düsenkopfes. Die Achsen können jedoch auch gewinkelt zueinander verlaufen, insbesondere dann, wenn der Düsenkopf beispielsweise gewinkelt zur Vorschubrichtung angeordnet ist, d. h. sich die Längsachse des Düsenkopfes gewinkelt zur Vorschubachse erstreckt. In diesem Fall kann beispielsweise die erste Drehachse parallel zur Längsachse des Düsenkopfes oder parallel zur Vorschubachse angeordnet sein.

Gemäß einer weiteren Ausführungsform weist Düsenkopf eine zweite Antriebsvorrichtung auf, durch welche der Düsenkopf zusätzlich um eine zweite Achse drehbar ist, die beabstandet von der ersten Achse ist. Wird die Bearbeitung mittels einer Rotation um die erste und die zweite Achse durchgeführt, so können sowohl eine Verbesserung der Bearbeitungsleistung als auch eine Vergrößerung des Bearbeitungsquerschnitts erzielt werden. So kann beispielsweise die erste Achse so angeordnet sein, dass der Düsenkopf um seine Längsachse rotiert, welche von der Vorschubachse in radialer Richtung beabstandet ist. Die zweite Achse kann dann beispielsweise entlang der Vorschubachse verlaufen, sodass die Längsachse und entsprechend die erste Achse des Düsenkopfes eine Bewegung auf einer Kreisbahn um die zweite Achse herum ausführt.

Der Düsenkopf kann darüber hinaus zumindest in einem Abschnitt, welcher die zumindest eine Austrittsöffnung aufweist, um einen Winkel a zu der Vorschubachse geneigt sein. Auch hierdurch kann der Bearbeitungsquerschnitt um die Vorschubachse herum vergrößert werden, wobei gleichzeitig auch die Bearbeitungsgeometrie veränderbar ist. Alternativ kann auch die Abtragleistung durch Neigung der Austrittsöffnung vergrößert werden.

Gemäß einer bevorzugten Ausführungsform weist der Düsenkopf eine Düse, insbesondere eine zentral angeordnete Düse, auf.

Der Düsenkopf kann jedoch auch mit einer Vielzahl von Austrittsöffnungen versehen sein, von denen vorzugsweise zumindest einige so angeordnet sind, dass sie Strahlen abgeben, welche zueinander gewinkelt sind. Diese Konfiguration des Düsenkopfs verbessert weiterhin die Bearbeitungsleistung und ermöglicht, je nach Anordnung der Austrittsöffnungen, spezielle Schnitt- bzw. Bearbeitungsgeometrieen zu realisieren. So können die mehreren Austrittsöffnungen so angeordnet bzw. zueinander geneigt sein, dass die von Ihnen erzeugten Strahlen bzw. deren Mittelachsen einander zugewandt sind. D. h. die Mittelachsen der mehreren Strahlen treffen sich bevorzugt in einem Punkt bzw. einem Fokus. Alternativ können die Mittelachsen der mehreren Strahlen einander zugewandt sein, ohne sich zu schneiden. Dies bedeutet die Mittelachsen der Strahlen definieren in einer Auftreffebene der Strahlen eine kleinere Fläche als im Bereich einer Austrittsebene. Hierdurch kann die Abtragsleistung vergrößert werden. Alternativ können die mehreren Austrittsöffnungen so angeordnet sein, dass ihre Strahlen bzw. deren Mittelachsen sich voneinander entfernen, so wird eine größere Bearbeitungsfläche abgedeckt.

Gemäß einer weiteren bevorzugten Ausführungsform umfasst die erste und/oder die zweite Antriebsvorrichtung einen Motor. Bei einem solchen Motor kann es sich beispielsweise um einen elektrischen Motor, aber auch um einen hydraulischen oder pneumatischen Motor handeln. Diese Ausgestaltung ermöglicht einen von der Suspensionsströmung unabhängigen Antrieb. Für den Fall, dass zwei Antriebsvorrichtungen vorgesehen sind, können diese jeweils separate Motoren dieser Art aufweisen, sodass diese unabhängig voneinander antreibbar sind, insbesondere die Rotationen unabhängig voneinander steuerbar sind. Alternativ kann auch ein solcher Motor für zwei Antriebsvorrichtungen vorgesehen sein, wobei die Antriebsvorrichtungen z. B. Getriebe aufweisen, welche mit dem gemeinsamen Antriebsmotor verbunden sind.

Ein hydraulischer Motor kann auch von der Suspensionsströmung oder einer Flüssigkeitsströmung, welche aus der Suspension abgezweigt wird, selber angetrieben werden.

Insbesondere kann die erste und/oder zweite Antriebsvorrichtung dazu eine durch Flüssigkeitsströmung angetriebene Turbine oder einen anderen durch Flüssigkeitsströmung angetriebenen Antrieb umfassen. Diese Ausgestaltung hat den Vorteil, dass auf einen zusätzlichen Antrieb, wie z. B. einen elektrischen Antrieb, verzichtet werden kann, insbesondere keine zusätzliche separate Energiezufuhr von außen erforderlich ist. Dabei kann jede Antriebsvorrichtung eine Turbine aufweisen oder es kann eine Turbine zum Antrieb beider Antriebsvorrichtungen vorgesehen sein. Eine solche Turbine kann beispielsweise ein oder mehrere Schaufelräder aufweisen, welche von der Flüssigkeitsströmung durchströmt und in Rotation versetzt werden. Die Rotation kann dann auf den Antrieb zur Drehung des Düsenkopfes beispielsweise über ein geeignetes Getriebe übertragen werden. D. h. der Antrieb ist in diesem Fall mit zumindest einem Schaufelrad verbunden. Ein anderer geeigneter Antrieb könnte über Verdrängerelemente wie bewegliche Kolben in Form eines Hydraulikmotors realisiert werden.

Insbesondere ist es von Vorteil, wenn in dem Düsenkopf zumindest ein Kanal vorgesehen ist, über welchen Fluid im Wesentlichen ohne feste Partikel aus der Suspension abzweigbar ist. Dies ist beispielsweise möglich, wenn die Suspension, wie oben beschrieben, durch ein Strömungsführungselement in Rotation versetzt wird. Wenn die Suspension rotiert, führt dies dazu, dass die Partikel bzw. das Abrasivmittel aufgrund der auftretenden Fliehkräfte nach außen bewegt werden, während sich die Flüssigkeit, insbesondere Wasser, in einem Mittelbereich ansammelt. Führt nun der genannte Kanal in den Mittelbereich, kann hier Flüssigkeit bzw. Fluid im Wesentlichen ohne Abrasivmittel aus der Suspensionsströmung abgezweigt werden. Dies kann in einer dem Strömungsführungselement stromabwärts nachgeschalteten Abzweigkammer erfolgen. Der Kanal, über welchen das Fluid aus der Suspension abzweigbar ist, ist weiter bevorzugt mit der oben beschriebenen Turbine verbunden, sodass diese mit reinem Fluid im Wesentlichen ohne Abrasivmittel von der Suspensionsströmung antreibbar ist. So wird verhindert, dass das Abrasivmittel der Suspension die Turbinen beschädigen könnten. Gleichzeitig wird ein Antrieb geschaffen, welcher auf eine zusätzliche separate Energiezufuhr verzichten kann.

Besonders bevorzugt ist der Düsenkopf an einer Vorrichtung zum Wasserstrahlschneiden oder Wasserstrahlbohren, insbesondere Wasser-Abrasiv-Suspensions-Schneiden angeordnet. Eine solche Vorrichtung zum Wasserstrahlschneiden bzw. Wasser-Abrasiv-Suspensions-Schneiden mit einem Düsenkopf, wie er vorangehend beschrieben wurde, ist ebenfalls Gegenstand der Erfindung. Eine solche Vorrichtung umfasst als wesentliche Bestandteile darüber hinaus noch eine Hochdruckpumpe, welche ein Fluid, insbesondere Wasser auf einen ausreichend hohen Druck bringt. Das unter Druck stehende Fluid wird nachfolgend durch einen Abrasivmittelbehälter geleitet, in welchem es mit dem Abrasivmittel zur Ausbildung der Suspension vermischt wird. Weiter wird es dann dem beschriebenen Düsenkopf zugeführt.

Die Erfindung ist nachfolgend beispielhaft anhand der beigefügten Figuren beschrieben. Es zeigen
- Fig. 1: eine Schnittansicht durch einen Düsenkopf gemäß dem Stand der Technik;
- Fig. 2: eine Schnittansicht durch einen weiteren Düsenkopf gemäß dem Stand der Technik;
- Fig. 3: eine Schnittansicht durch ein Bohrloch mit einem Düsenkopf gemäß einer Ausführungsform der Erfindung;
- Fig. 4: eine Schnittansicht durch ein Bohrloch mit einem Düsenkopf gemäß einer weiteren Ausführungsform der Erfindung;
- Fig. 5: eine Schnittansicht durch ein Bohrloch mit einem Düsenkopf gemäß noch einer weiteren Ausführungsform der Erfindung;
- Fig. 6: eine Schnittansicht durch ein Bohrloch mit einem Düsenkopf gemäß noch einer weiteren Ausführungsform der Erfindung;
- Fig. 7: eine Schnittansicht durch ein Bohrloch mit einem Düsenkopf gemäß noch einer weiteren Ausführungsform der Erfindung;
- Fig. 8: eine Schnittansicht durch ein Bohrloch mit einem Düsenkopf gemäß noch einer weiteren Ausführungsform der Erfindung; und
- Fig. 9A bis 9D: jeweilige Schnittansichten durch Bohrlöcher mit jeweils einem Düsenkopf gemäß vier weiteren Ausführungsformen der Erfindung.

Fig. 1 ist eine Schnittansicht durch einen Düsenkopf 1 gemäß dem Stand der Technik, welcher sich zum Ausbringen einer Suspension bestehend aus einem Fluid bzw. einer Flüssigkeit und darin enthaltenem Abrasivpartikel eignet. Der Düsenkopf 1 weist an seinem in Strömungsrichtung hinteren Stirnende 2 eine Anschlussleitung 4 auf, welche lösbar mit dem Düsenkopf 1 verbunden ist. Am entgegengesetzten Stirnende 6, d. h. am in Strömungsrichtung vorderen Stirnende 6 ist am Düsenkopf 1 die eigentliche Düse 8 in Form eines Einsatzes angeordnet. Im Inneren des Düsenkopfes 1 ist ein sich vom hinteren Stirnende 2 zum vorderen Stirnende 6 erstreckender zentraler Durchgang 10 ausgebildet, welcher eine Flüssigkeitsleitung bildet, welche sich entlang der Längsachse X des Düsenkopfes erstreckt. Die Längsachse X bildet somit gleichzeitig die Strömungsrichtung, in welcher die Flüssigkeit von der Anschlussleitung 4 zu der Düse 8 durch das Innere des Düsenkopfes strömt. In dem Durchgang 10 ist ein Strömungsführungselement 12 in Form einer Schnecke angeordnet. Diese Schnecke definiert in ihrer Wendel einen spiralförmigen Strömungsweg von dem dem hinteren Stirnende 2 zugewandten Ende des Strömungsführungselements 12 zu dem der Düse 8 zugewandten Ende des Strömungsführungselements 12. Die Schnecke des Strömungsführungselements 12 endet kurz vor dem Düsenkörper bzw. der Düse 8.

Das Strömungsführungselement 12 bewirkt, dass die Flüssigkeit/Suspension, welche vom Anschluss 4 her kommend in Strömungsrichtung durch den Durchgang 10 strömt, wenn sie durch das Strömungselement 12 strömt, spiralförmig durch den durch die Schnecke definierten Kanal strömen muss, sodass sie zusätzlich zu ihrer Bewegung in Richtung der Längsachse X eine rotatorische Bewegung um die Längsachse X erfährt. Beim Austritt der Flüssigkeit aus dem Strömungsführungselement 12 zu der Düse 8 hin, behält die Strömung diese rotatorische Geschwindigkeitskomponente bei und führt neben ihrer axialen Bewegung in Richtung der Längsachse X gleichzeitig eine rotatorische Bewegung um diese aus. In dieser spiralförmigen Bewegung strömt die Flüssigkeit dann in den Einlauftrichter 14 der Düse 8. Der Einlauftrichter 14 verengt sich zu einem Kanal 16 hin, welcher sich im Inneren der Düse 8 in Richtung der Längsachse X erstreckt. Der Kanal 16 definiert den kleinsten Querschnitt der Düse 8 normal zur Längsachse X.

Weiter stromabwärts erweitert sich in diesem Beispiel der Kanal 16 in einem Auslauftrichter 18. Der Auslauftrichter 18 schließt sich somit an die eigentliche Austrittsöffnung 20 am stromabwärtigen Ende des Kanals 16 an. Ein Auslauftrichter 18 muss jeweils nicht vorgesehen sein.

Beim Eintritt der Flüssigkeit in den Einlauftrichter 14 wird die Flüssigkeitsströmung zum Kanal 16 hin aufgrund des abnehmenden Querschnitts beschleunigt. Beim Eintritt der Strömung in den Einlauftrichter 14 und in den Kanal 16 wird der Rotationseffekt der Strömung beibehalten, sodass beim Austritt der Strömung aus der Austrittsöffnung 20 durch den Auslauftrichter 18 ein kegelförmiger Flüssigkeitsstrahl 22 gebildet wird, welcher sich in Strömungsrichtung entlang der Längsachse X erweitert.

Aufgrund der Rotation der Strömung in der Schnecke des Strömungsführungselements 12 und weiter stromabwärts wird das Abrasivmittel in der Flüssigkeit aufgrund der Zentrifugalkraft nach außen gepresst, da das Abrasivmittel eine größere Masse aufweist als die Flüssigkeit bzw. die Trägerflüssigkeit, in welcher sie sich befinden. Dieser Effekt wird innerhalb des Einlaufstrudels, welcher sich im Einlauftrichter 14 bildet und innerhalb des Kanals 16 der Düse 8 beibehalten, sodass nach dem Austritt aus der Düse durch den Auslauftrichter 18 das Abrasivmittel in dem Flüssigkeitsstrahl 22 einen Hohlkegel 24 bildet, sich das Abrasivmittel am Außenumfang des kegelförmigen Flüssigkeitsstrahls 22 absetzt. So bildet das Abrasivmittel in dem Flüssigkeitsstrahl 22 im Querschnitt normal zu der Längsachse X eine Kreisringfläche. Die Kreisringfläche bleibt auch beim Auftreffen auf ein Objekt im Wesentlichen bestehen. Auch beim Auftreffen auf das Objekt wirkt immer noch die Rotationsenergie in dem Flüssigkeitsstrahl 22, wodurch die Abtragungsenergie des Abrasivmittels beim Abtragen erhöht wird, sodass eine verbesserte Abtragsleistung erzielt werden kann.

Fig. 2 zeigt eine Schnittansicht durch einen weiteren Düsenkopf 1 gemäß dem Stand der Technik, bei welcher mehrere erste Düsen 7, welche in einer Vorschubrichtung S des Düsenkopfes 1 gerichtet sind, und mehrere zweite rückwärts gerichtete Düsen 9 an dem Düsenkopf 1 angeordnet sind. Der Düsenkopf 1 ist hier im Einsatz in einem Bohrloch 3 gezeigt, in welchem er in der Vorschubrichtung S vorgeschoben wird. Um das abgetragene Material entgegen der Vorschubrichtung S aus dem Bohrloch 3 herausfördern zu können, sind die zweiten Düsen 9 vorgesehen. Diese sind ausgehend vom Düsenkopf 1 radial schräg nach hinten, d. h. schräg entgegengesetzt zu der Vorschubrichtung S gerichtet. Die zweiten Düsen 9 sind über Verbindungsleitungen bzw. Kanäle 5 mit dem stromabwärts des Strömungsführungselements 12 gelegenen Bereich 13 des Durchgangs 10 verbunden, welcher eine zentrale Strömungsleitung und Abzweigkammer bildet. Dabei ragen die Verbindungsleitungen 5 in den Zentralbereich des Bereichs 13 hinein, sodass die den zweiten Düsen 9 abgewandten Eintrittsöffnungen der Verbindungsleitungen 5 beabstandet vom Außenumfang des Bereichs 13 des Durchgangs 10 gelegen sind. Dies bewirkt, dass von der im Inneren des Bereichs 13 befindlichen Suspension nur Flüssigkeit aus dem zentralen Bereich, nicht jedoch Abrasivmittel vom Umfangsbereich in die Verbindungsleitungen 5 und damit zu den zweiten Düsen 9 geführt wird und von dort in der durch das Bezugszeichen F angegebenen Richtung austritt. Aufgrund der durch das Strömungsführungselement 12 erzeugten Rotation der Flüssigkeit wird das Abrasivmittel in einer Suspension durch die Zentrifugalkraft zum Außenumfang des Bereichs 13 hin gedrückt, sodass es sich in dem Bereich 13 in einem umfänglichen Bereich befindet, welcher zwischen den Eintrittsöffnungen der Kanäle bzw. Verbindungsleitungen 5 und der Umfangswandung gelegen ist. Auf diese Weise wird erreicht, dass das Abrasivmittel nicht in die Verbindungsleitungen 5 eintritt, sondern nur die im Zentralbereich befindliche Flüssigkeit. So wird erreicht, dass aus den zweiten Düsen 9 im Wesentlichen nur Flüssigkeit austritt, welche das von der Stirnseite 6 des Düsenkopfes 1 im Bohrloch 3 abgetragene Material parallel zu der Anschlussleitung 4 nach hinten entgegen der Vorschubrichtung S wegspült. Für den Spülvorgang ist kein Abrasivmittel erforderlich, während für den Abtrag mittels der aus den ersten Düsen 7 austretenden Suspension das Abrasivmittel wesentlich ist. Die Kanäle 5 dienen somit zum Abzweigen im Wesentlichen reiner Flüssigkeit aus der Suspension. Die Düsen 9 können bei geeigneter Ausrichtung ferner eine Rotation des Düsenkopfes um seine Längsachse X unterstützen.

So werden aus den zweiten Düsen 9 und den ersten Düsen 7 unterschiedliche Flüssigkeiten, nämlich aus den ersten Düsen 7 eine Suspension und aus den zweiten Düsen 9 im Wesentlichen nur Trägerflüssigkeit, bevorzugt Wasser ausgebracht, während dem Düsenkopf 1 dennoch nur eine Suspension durch die Anschlussleitung 4 zugeführt werden muss. Eine Trennung in eine Suspension mit einer höheren Konzentration von Abrasivmittel und nur Flüssigkeit zum Spülen erfolgt im Düsenkopf 1 selber, wodurch zusätzliche Zufuhrleitungen zur Zufuhr von Spülflüssigkeit überflüssig werden.

Das hier ebenfalls in dem zentralen Durchgang 10 angeordnete oben bereits erwähnte Strömungsführungselement 12 in Form einer Schnecke definiert den spiralförmigen Strömungskanal 11, welches bewirkt, dass die Strömung auf die bereits in Zusammenhang mit Fig. 1 beschriebene Art und Weise in Rotation versetzt wird. Diese Rotation behält die Flüssigkeit bzw. Suspension auch in dem stromabwärtigen Bereich 13 des Durchgangs 10 bei, von welchem die Verbindungskanäle 15 zu den ersten Düsen 7 abzweigen. Die Verbindungskanäle 15 sind dabei am in Strömungsrichtung vorderen stirnseitigen Ende des Durchgangs 10 am Außenumfang des Bereichs 13 angeschlossen, sodass erreicht wird, dass die Flüssigkeit bzw. Suspension in die Verbindungskanäle 15 einströmt, welche dann den ersten Düsen 7 zugeführt wird. Die Rotation der Suspension im Inneren des Bereichs 13 bewirkt dabei eine gleichmäßige Verteilung der Suspension auf die mehreren Verbindungskanäle 15.

Fig. 3 ist eine Schnittansicht durch ein Bohrloch mit einem darin angeordneten Düsenkopf 1 gemäß einer Ausführungsform der Erfindung, welcher an seinem vorderen Ende 6 mit mehreren Austrittsöffnungen 20 versehen ist, welche jeweilig von dem Düsenkopf 1 radial nach außen einen Flüssigkeitsstrahl 22 abgeben. Im Inneren ist der Düsenkopf 1 mit mehreren Düsen 8 und jeweils einem Strömungsführungsführungselement versehen, wobei der Aufbau grundsätzlich im Wesentlichen den in Zusammenhang mit Fig. 1 bzw. Fig. 2 beschriebenen Ausführungsformen entspricht. Im Unterschied zu den aus den Stand der Technik bekannten Düsenköpfen 1 wird in der hier dargestellten Ausführungsform gemäß der Erfindung jedoch zusätzlich der gesamte Düsenkopf 1 in Rotation versetzt, um die Abtragsleistung weiter zu verbessern. Hierzu weist der Düsenkopf 1 eine erste Antriebsvorrichtung 17' in Form eines Motors, z. B. eines elektrischen Motors auf, mittels welchem der Düsenkopf 1 um eine erste Achse A1 gedreht wird, welche in diesem Fall mit der Vorschubrichtung S und der Längsachse X des Düsenkopfes zusammenfällt. Wie hier erkennbar ist, ist hierdurch der Düsenkopf 1 in der Lage, konzentrisch um die Vorschubachse S herum, entlang welcher er vorgeschoben wird, gedreht zu werden. Wird als erste Antriebsvorrichtung 17' anstelle eines elektrischen Motors beispielsweise ein durch Wasserströmung angetriebener Motor, z. B. eine Turbine verwendet, so ist die in Fig. 2 dargestellte Konfiguration des Düsenkopfes 1 vorteilhaft, gemäß derer die Verbindungsleitungen 5 lediglich Wasser oder Trägerflüssigkeit aus der Suspension abzweigen. Dazu sind die Kanäle bzw. Verbindungsleitungen 5 dann mit der Turbine, welche die erste Antriebsvorrichtung 17' bildet, verbunden. So kann auf eine separate Energiezufuhr für die erste Antriebsvorrichtung 17' verzichtet werden und die Antriebsvorrichtung 17' kann direkt durch die Suspensionsströmung bzw. die aus dieser abgezweigten Flüssigkeit angetrieben werden. Ausgangsseitig der Turbine kann die Flüssigkeit der Suspensionsströmung wieder zugemischt werden.

Fig. 4 ist eine Schnittansicht durch ein Bohrloch mit einem Düsenkopf 1 gemäß einer weiteren Ausführungsform der Erfindung, welcher sich von der in Fig. 3 dargestellten Ausführungsform in erster Linie dadurch unterscheidet, dass die erste Achse A1, welche mit der Vorschubachse S des Düsenkopfes zusammenfällt, um einen Abstand x radial versetzt bzw. beabstandet zu der Längsachse X angeordnet ist, sodass der Düsenkopf 1 hier beabstandet um seine Vorschubachse S herum gedreht wird. Auch hierbei ist die erste Antriebsvorrichtung 17' an dem hinteren Ende 2 des Düsenkopfes 1 angeschlossen. Durch die beabstandete Rotation des Düsenkopfes 1 kann z. B. ein größerer Durchmesser D (siehe Fig. 9C) des Bohrlochs 3 realisiert werden. Die erste Antriebsvorrichtung 17' ist wie in Fig. 3 auch hier zwischen einer Drehdurchführung 2 und dem Gehäuse 21 des Düsenkopfes 1 angeordnet.

Fig. 5 ist eine Schnittansicht eines Bohrloches mit einem Düsenkopf 1 gemäß noch einer weiteren Ausführungsform der Erfindung, welche im Wesentlichen der in Fig. 4 dargestellten Ausführungsform entspricht, jedoch mit dem Unterschied, dass der Düsenkopf 1 mit seiner Längsachse X um einen Winkel a zu der Vorschubrichtung bzw. Vorschubachse S gekippt ist. Durch die gewinkelte Anordnung des Düsenkopfes 1 kann z. B. eine andere Bohrlochgeometrie (siehe Fig. 9B) während der Bearbeitung realisiert werden.

Fig. 6 eine Schnittansicht eines Bohrloches mit einem Düsenkopf 1 gemäß noch einer weiteren Ausführungsform der Erfindung. Der Unterschied zu der in Fig. 3 dargestellten Ausführungsform liegt in der Anordnung der ersten Antriebsvorrichtung 17', welche hier nicht - wie in der in Fig. 3 dargestellten Ausführungsform - seitlich zu dem Gehäuse 21 des Düsenkopfes 1 angeordnet ist, sondern in Strömungsrichtung zentral davor liegend als Hohlwellenantrieb, sodass der Platzbedarf des gesamten Aufbaus bzw. dessen Gesamtdurchmesser d im Vergleich zu den in Fig. 3 bis Fig. 5 dargestellten Ausführungsformen verringert wird.

Fig. 7 ist eine Schnittansicht eines Bohrloches mit einem Düsenkopf 1 gemäß noch einer weiteren Ausführungsform der Erfindung, welcher sich von den in Fig. 3 und Fig. 6 dargestellten Ausführungsformen dadurch unterscheidet, dass die erste Antriebsvorrichtung 17' hier nicht zwischen der Drehdurchführung 2, welche als Anschlussteil für die Anschlussleitung 4 dient, und dem Gehäuse 21 angeordnet ist, sondern dass die Drehdurchführung 2 in ein Getriebe, mittels welchem der Düsenkopf 1 von der Antriebsvorrichtung 17' gedreht wird, integriert ist.

Fig. 8 ist eine Schnittansicht eines Bohrloches mit einem Düsenkopf 1 gemäß noch einer weiteren Ausführungsform der Erfindung. Diese Ausführungsform unterscheidet sich von den bisher beschriebenen Ausführungsformen dadurch, dass hier die Bewegungen der in Fig. 3 und der in Fig. 4 dargestellten Ausführungsformen überlagert werden. Hierzu wird der Düsenkopf 1 mittels einer ersten Antriebsvorrichtung 17' um die erste Achse A1 (entspricht der Längsachse X) in einer zentrischen Rotation gedreht und gleichzeitig mittels einer zweiten Antriebsvorrichtung 17'' um eine zweite Achse A2, welche der Vorschubachse S entspricht, in einer exzentrischen Rotation gedreht. Die erste Achse A1 und die zweite Achse A2 sowie die Vorschubachse S sind parallel zueinander angeordnet. Jedoch sind die erste Achse A1 und die zweite Achse A2 voneinander beabstandet. Zur Ermöglichung der beiden Drehbewegungen sind zwei Drehdurchführungen 2 vorgesehen.

Fig. 9A bis 9D sind jeweilige Schnittansichten von Bohrlöchern mit jeweils einen Düsenkopf 1 gemäß vier weiteren Ausführungsformen der Erfindung, welche sich von den in Fig. 3 bis Fig. 7 dargestellten Ausführungsformen im Wesentlichen dadurch unterscheiden, dass hier anstelle von mehreren Austrittsöffnungen 20, welche durch mehrere in dem Gehäuse 21 angeordnete entsprechende Düsen versorgt werden, hier jeweils nur eine einzige, zentral in der Mitte des vorderen Endes 6 des Düsenkopfes 1 angeordnete Austrittsöffnung 20 vorhanden ist. Wie hier außerdem erkennbar ist, sind zweite Austrittsöffnungen 23 an dem äußeren Umfang des Düsenkopfes 1 angeordnet, welche durch hier nicht dargestellte zweite Düsen versorgt werden, welche schräg entgegengesetzt zu der Vorschubrichtung S gerichtet sind und welche entsprechend der in Fig. 2 dargestellten und beschriebenen Ausführungsform, Flüssigkeit in der Richtung F abgeben, um das im Bohrloch 3 abgetragene Material parallel zu der Anschlussleitung 4 nach hinten entgegen der Vorschubrichtung S wegzuspülen. Ansonsten - abgesehen von den oben erwähnten Unterschieden - entspricht der in Fig. 9A dargestellte Düsenkopf 1 im Wesentlichen der in Zusammenhang mit Fig. 3 beschriebenen Ausführungsform, der in Fig. 9B dargestellte Düsenkopf 1 der in Fig. 5 dargestellten Ausführungsform, der in Fig. 9C dargestellte Düsenkopf 1 der in Fig. 4 dargestellten Ausführungsform und der in Fig. 9D dargestellte Düsenkopf 1 der in Fig. 8 dargestellten Ausführungsform.

Hinsichtlich der vorangehend beschriebenen Ausführungsbeispiele ist zu verstehen, dass einzelne Merkmale hier auch in anderer Weise miteinander kombiniert werden können. So können alle Antriebsvorrichtungen 17', 17" um die Achsen A1 und/oder A2 beispielsweise als elektrische Antriebe oder als Wasserantriebe, z. B. mit Turbinen, ausgebildet sein, wobei derartige Wasserantriebe bevorzugt über die oben anhand von Fig. 2 beschriebenen Verbindungsleitungen 5 mit Flüssigkeit versorgt werden. Darüber hinaus ist zu verstehen, dass die einzelnen Antriebs- bzw. Rotationskonzepte auch mit den verschiedenen Düsenausgestaltungen kombiniert werden können. So können in allen Ausführungsbeispielen wahlweise mehrere oder nur eine Austrittsöffnung 20 vorgesehen sein. Auch müssen die in den Figuren 2 - 8 gezeigten mehreren Austrittsöffnungen 20 nicht so angeordnet sein, dass ihre Abstrahlrichtungen voneinander weg gerichtet sind, vielmehr könnten die Austrittsöffnungen 20 auch wie in Fig. 2 gezeigt, so angeordnet sein, dass ihre Abstrahlrichtungen einander zugewandt sind, wobei die Mittelachsen sich aber vorzugsweise nicht schneiden. Auch ist zu verstehen, dass der Düsenkopf auch bei den anderen Ausführungsbeispielen, wie in den Figuren 5 und 9B gezeigt, geneigt bzw. gewinkelt angeordnet sein könnte. Ferner ist zu verstehen, dass in den gezeigten Ausführungsbeispielen die Düsen 8 so ausgebildet sein können, dass jeder Düse ein Strömungsführungselement 12 in Form einer Spirale zugeordnet sein kann, wie es in Fig. 1 gezeigt ist. Alternativ kann in den Ausführungsbeispielen mit mehreren Düsen bzw. Austrittsöffnungen 20 eine Ausgestaltung wie sie in Fig. 2 gezeigt ist, gewählt sein, bei welcher ein Strömungsführungselement stromaufwärts im Strömungsweg zu allen oder zumindest mehreren Austrittsöffnungen gelegen ist.

Der wesentliche Gedanke der Erfindung liegt darin, den Düsenkopf durch einen separaten Antrieb in Rotation um eine Achse zu versetzen, wobei gleichzeitig die Suspension, wie anhand von Figuren 1 und 2 erläutert, bevorzugt ihrerseits im Inneren des Düsenkopfes in Rotation versetzt wird.

### Bezugszeichen

- 1: Düsenkopf
- 2: Drehdurchführung
- 3: Bohrloch
- 4: Anschlussleitung
- 5: Verbindungsleitung
- 6: vorderes Ende
- 7: erste Düsen
- 8: Düse
- 9: zweite Düsen
- 10: zentraler Durchgang
- 11: Strömungskanal
- 12: Strömungsführungselement
- 13: stromabwärtiger Bereich des Durchgangs 10
- 14: Einlauftrichter
- 15: Verbindungskanal
- 16: Kanal
- 17': erste Antriebsvorrichtung
- 17": zweite Antriebsvorrichtung
- 18: Auslauftrichter
- 19: Umlenkung
- 20: Austrittsöffnung
- 21: Gehäuse
- 22: Flüssigkeitsstrahl
- 23: zusätzliche Austrittsöffnung
- 24: Hohlkegel
- X: Längsachse
- S: Vorschubrichtung bzw. Vorschubsachse
- F: Austrittsrichtung
- A1: erste Achse
- A2: zweite Achse
- α: Neigungswinkel
- D: Durchmesser des Bohrlochs

## Patentansprüche

1. Vorrichtung zum Wasser-Abrasiv-Suspensions-Schneiden mit einer Hochdruckpumpe, sowie einem Düsenkopf (1) zum Ausbringen der unter Druck stehenden Suspension bestehend aus dem Fluid und Abrasivmittel, wobei der Düsenkopf (1) zumindest eine Düse (8) aufweist, welche zumindest eine Austrittsöffnung (20) zum Austritt der Suspension aufweist,
**dadurch gekennzeichnet, dass**
der Düsenkopf (1) zur Bewegung entlang einer Vorschubachse (S) ausgestaltet ist und der Düsenkopf (1) zumindest eine erste Antriebsvorrichtung (17') aufweist, durch welche der Düsenkopf um eine erste parallel zur Vorschubachse (S) verlaufende Achse (A1) gedreht werden kann, so dass der Düsenkopf in Rotation um diese Achse (A1) versetzt wird.

2. Vorrichtung zum Wasser-Abrasiv-Suspensions-Schneiden gemäß Anspruch 1, **dadurch gekennzeichnet, dass** stromaufwärts der zumindest einen Düse (8) zumindest ein Strömungsführungselement angeordnet ist, welches einen spiralförmigen Strömungskanal aufweist, durch welchen die auszubringende Suspension gefördert und dabei in Rotation versetzt wird.

3. Vorrichtung zum Wasser-Abrasiv-Suspensions-Schneiden gemäß Anspruch 1 oder 2, **dadurch gekennzeichnet, dass** die erste Achse (A1) mit der Vorschubachse (S) zusammenfällt.

4. Vorrichtung zum Wasser-Abrasiv-Suspensions-Schneiden gemäß Anspruch 1 oder 2, **dadurch gekennzeichnet, dass** die erste Achse (A1) beabstandet von der Vorschubachse (S) ist.

5. Vorrichtung zum Wasser-Abrasiv-Suspensions-Schneiden gemäß einem der vorangehenden Ansprüche, **dadurch gekennzeichnet, dass** der Düsenkopf (1) eine zweite Antriebsvorrichtung (17") aufweist, durch welche der Düsenkopf (1) zusätzlich um eine zweite Achse (A2) drehbar ist, die beabstandet von der ersten Achse (A1) ist.

6. Vorrichtung zum Wasser-Abrasiv-Suspensions-Schneiden gemäß einem der vorangehenden Ansprüche, **dadurch gekennzeichnet, dass** der Düsenkopf (1) zumindest in einem Abschnitt, welcher die zumindest eine Austrittsöffnung (20) aufweist, um einen Winkel (a) zu einer Vorschubachse geneigt ist.

7. Vorrichtung zum Wasser-Abrasiv-Suspensions-Schneiden gemäß einem der vorangehenden Ansprüche, **dadurch gekennzeichnet, dass** der Düsenkopf (1) eine Düse (8), insbesondere eine zentral angeordnete Düse (8), aufweist.

8. Vorrichtung zum Wasser-Abrasiv-Suspensions-Schneiden gemäß einem der vorangehenden Ansprüche, **dadurch gekennzeichnet, dass** der Düsenkopf (1) eine Vielzahl von Austrittsöffnungen (20) aufweist, von denen vorzugsweise zumindest einige so angeordnet sind, dass die von ihnen abgegebenen Strahlen (22) zueinander gewinkelt sind.

9. Vorrichtung zum Wasser-Abrasiv-Suspensions-Schneiden gemäß einem der vorangehenden Ansprüche, **dadurch gekennzeichnet, dass** die erste und/oder die zweite Antriebsvorrichtung (17', 17") einen Motor umfasst.

10. Vorrichtung zum Wasser-Abrasiv-Suspensions-Schneiden gemäß einem der vorangehenden Ansprüche, **dadurch gekennzeichnet, dass** die erste und/oder zweite Antriebsvorrichtung (17', 17") einen hydraulischen Motor, z. B. eine Turbine umfasst.

11. Vorrichtung zum Wasser-Abrasiv-Suspensions-Schneiden gemäß einem der Ansprüche 1 bis 9, **dadurch gekennzeichnet, dass** in dem Düsenkopf (1) zumindest ein Kanal (5) vorgesehen ist, über welchen Fluid im Wesentlichen ohne feste Partikel aus der Suspension abzweigbar ist.

12. Vorrichtung zum Wasser-Abrasiv-Suspensions-Schneiden gemäß Anspruch 10 und 11, **dadurch gekennzeichnet, dass** der Kanal (5) mit der Turbine verbunden ist.

13. Vorrichtung zum Wasser-Abrasiv-Suspensions-Schneiden gemäß einem der Ansprüche 1 bis 12, **dadurch gekennzeichnet, dass** der Düsenkopf (1) an einer Vorrichtung zum Wasserstrahlschneiden oder Wasserstrahlbohren angeordnet ist.

## Claims

1. A device for the water-abrasive suspension cutting with a highpressure pump, as well as with a nozzle head (1) for discharging the suspension which is under pressure and which consists of a fluid and abrasive agent, wherein the nozzle head (1) comprises at least one nozzle (8) which comprises at least one exit opening (20) for the exit of the suspension,
**characterised in that**
the nozzle head (1) is designed for movement along a feed axis (S) and the nozzle head (1) comprises at least one first drive device (17'), by way of which the nozzle head can be rotated about a first axis (A1) which runs parallel to the feed axis (S), so that the nozzle head is brought into rotation about this axis (A1).

2. A device for the water-abrasive suspension cutting according to claim 1, **characterised in that** at least one flow guidance element is arranged upstream of the at least one nozzle (8), said flow guidance element comprising a spiral-shaped flow channel, through which the suspension to be discharged is conveyed and is herein brought into rotation.

3. A device for the water-abrasive suspension cutting according to claim 1 or 2, **characterised in that** the first axis (A1) coincides with the feed axis (S).

4. A device for the water-abrasive suspension cutting according to claim 1 or 2, **characterised in that** the first axis (A1) is distanced to the feed axis (S).

5. A device for the water-abrasive suspension cutting according to one of the preceding claims, **characterised in that** the nozzle head (1) comprises a second drive device (17"), by way of which the nozzle head (1) can be additionally rotated about a second axis (A2) which is distanced to the first axis (A1).

6. A device for the water-abrasive suspension cutting according to one of the preceding claims, **characterised in that** the nozzle head (1) at least in a section which comprises the at least one exit opening (20), is inclined to a feed axis by an angle (a).

7. A device for the water-abrasive suspension cutting according to one of the preceding claims, **characterised in that** the nozzle head (1) comprises a nozzle (8), in particular a centrally arranged nozzle (8).

8. A device for the water-abrasive suspension cutting according to one of the preceding claims, **characterised in that** the nozzle head (1) comprises a plurality of exit openings (20), of which preferably at least some are arranged such that the jets (22) which are released by them are angled to one another.

9. A device for the water-abrasive suspension cutting according to one of the preceding claims, **characterised in that** the first and/or the second drive device (17', 17") comprises a motor.

10. A device for the water-abrasive suspension cutting according to one of the preceding claims, **characterised in that** the first and/or the second drive device (17', 17") comprises a hydraulic motor, e.g. a turbine.

11. A device for the water-abrasive suspension cutting according to one of the claims 1 to 9, **characterised in that** at least one channel (5) is provided in the nozzle head (1), via which channel fluid essentially without solid particles can be branched off from the suspension.

12. A device for the water-abrasive suspension cutting according to claim 10 and 11, **characterised in that** the channel (5) is connected to the turbine.

13. A device for the water-abrasive suspension cutting according to one of the claims 1 to 12, **characterised in that** the nozzle head (1) is arranged on a device for water-jet cutting or water-jet drilling.

## Revendications

1. Dispositif pour le découpage au jet de suspension eau/abrasif, comprenant une pompe haute pression ainsi qu'une tête de buse (1) pour distribuer la suspension sous pression constituée du fluide et de l'agent abrasif, la tête de buse (1) comprenant au moins une buse (8) qui comporte au moins une ouverture de sortie (20) pour la sortie de la suspension,
**caractérisé en ce que**
la tête de buse (1) est configurée pour un déplacement le long d'un axe d'avancement (S) et la tête de buse (1) comprend au moins un premier dispositif d'entraînement (17') par lequel la tête de buse peut être tournée autour d'un premier axe (A1) parallèle à l'axe d'avancement (S), si bien que la tête de buse soit mise en rotation autour de cet axe (A1).

2. Dispositif pour le découpage au jet de suspension eau/abrasif selon la revendication 1, **caractérisé en ce qu'**au moins un élément de guidage d'écoulement est disposé en amont de ladite au moins une buse (8), qui comprend un canal d'écoulement en forme de spirale par lequel la suspension à distribuer est transportée et, en même temps, est mis en rotation.

3. Dispositif pour le découpage au jet de suspension eau/abrasif selon la revendication 1 ou 2, caractérisé en ce le premier axe (A1) coïncide avec l'axe d'avancement (S).

4. Dispositif pour le découpage au jet de suspension eau/abrasif selon la revendication 1 ou 2, **caractérisé en ce que** le premier axe (A) est espacé de l'axe d'avancement (S).

5. Dispositif pour le découpage au jet de suspension eau/abrasif selon l'une des revendications précédentes, **caractérisé en ce que** la tête de buse (1) comprend un deuxième dispositif d'entrainement (17") par lequel la tête de buse (1) est, en plus, rotative autour d'un deuxième axe (A2) qui est espacé du premier axe (A1).

6. Dispositif pour le découpage au jet de suspension eau/abrasif selon l'une des revendications précédentes, **caractérisé en ce que**, au moins dans une section qui comporte ladite au moins une ouverture de sortie (20), la tête de buse (1) est inclinée d'un angle (a) vers un axe d'avancement.

7. Dispositif pour le découpage au jet de suspension eau/abrasif selon l'une des revendications précédentes, **caractérisé en ce que** la tête de buse (1) comporte une buse (8), notamment une buse (8) disposée de façon centrale.

8. Dispositif pour le découpage au jet de suspension eau/abrasif selon l'une des revendications précédentes, **caractérisé en ce que** la tête de buse (1) comprend une pluralité d'ouvertures de sortie (20) dont, de préférence, au moins quelques-unes sont disposées de telle façon que les rayons (22) émis par elles enferment des angles les uns par rapport aux autres.

9. Dispositif pour le découpage au jet de suspension eau/abrasif selon l'une des revendications précédentes, **caractérisé en ce que** le premier et/ou le deuxième dispositif d'entraînement (17', 17") comprend un moteur.

10. Dispositif pour le découpage au jet de suspension eau/abrasif selon l'une des revendications précédentes, **caractérisé en ce que** le premier et/ou le deuxième dispositif d'entraînement (17', 17") comprend un moteur hydraulique, par exemple une turbine.

11. Dispositif pour le découpage au jet de suspension eau/abrasif selon l'une des revendications 1 à 9, **caractérisé en ce que** dans la tête de buse (1) est prévu au moins un canal (5) par lequel du fluide essentiellement sans particules solides peut être dérivé.

12. Dispositif pour le découpage au jet de suspension eau/abrasif selon la revendication 10 et 11, **caractérisé en ce que** le canal (5) est relié à la turbine.

13. Dispositif pour le découpage au jet de suspension eau/abrasif selon l'une des revendications 1 à 12, **caractérisé en ce que** la tête de buse (1) est disposé sur un dispositif pour le découpage au jet d'eau ou le perçage au jet d'eau.
